# EUROPÄISCHE PATENTSCHRIFT

(11) **EP 4 209 644 B1**
(45) Veröffentlichungstag und Bekanntmachung des Hinweises auf die Patenterteilung: **26.06.2024**
(21) Anmeldenummer: 23150254.3
(22) Anmeldetag: 04.01.2023
(51) Int. Cl.: E04F 21/165

(54) **WERKZEUG ZUM NACHBEARBEITEN VON MIT EINER FUGENMASSE GEFÜLLTEN FUGEN**
TOOL FOR FINISHING JOINTS FILLED WITH A JOINT COMPOUND
OUTIL POUR LA FINITION DE JOINTS REMPLIS D'UNE MATIÈRE DE JOINTOIEMENT

(30) Priorität: 11.01.2022 DE 102022100531
(43) Veröffentlichungstag der Anmeldung: 12.07.2023
(73) Patentinhaber: wolfcraft GmbH, 56746 Kempenich (DE)
(72) Erfinder: Wegner, Christian, 50968 Köln (DE)
(74) Vertreter: Grundmann, Dirk

(56) Entgegenhaltungen:
- WO-A1-2020/041868

## Beschreibung

### Gebiet der Technik

Die Erfindung betrifft ein Werkzeug zum Nachbearbeiten von mit einer Fugenmasse gefüllten Fugen, mit einem länglichen Handgriff und einem am Handgriff befestigten Kopf, wobei der Kopf eine Tasche aufweist, die auf der vom Handgriff wegweisenden Seite des Kopfes eine Öffnung aufweist und in der eine Platte aus einem elastischen Werkstoff steckt, die an ihrem aus der Öffnung herausragenden Ende eine erste Schneide aufweist.

### Stand der Technik

Ein Fugenglätter ist bekannt aus der GB 385,244. Ein länglicher Handgriff besitzt an einem Ende eine Tasche, in der ein Spachtelmesser eingesteckt werden kann. Fugenglätter sind ferner bekannt aus den DE 195 21 903 A1, DE 10 2008 026 966 A1, DE 10 2013 100 911 A1, US 2011/0164917 A1, US 2020/0256067 A1, DE 100 53 066 A1, DE 20 2015 100 492 U1 EP 0 853 711 B1, US 1,195,297, US 3,761,992 und US 6,134,743. WO2020/041868A1 zeigt ein Werkzeug, das die Merkmale des Oberbegriffs des Anspruchs 1 aufweist.

### Zusammenfassung der Erfindung

Der Erfindung liegt die Aufgabe zugrunde, das gattungsgemäße Werkzeug gebrauchsvorteilhaft weiterzubilden.

Gelöst wird die Aufgabe durch die in den Ansprüchen angegebene Erfindung. Die Unteransprüche stellen nicht nur vorteilhafte Weiterbildungen der im Hauptanspruch angegebenen Erfindung, sondern auch eigenständige Lösungen der Aufgabe dar.

Es ist vorgesehen, dass die Tasche eine Rastöffnung aufweist, in die ein Rastvorsprung einer oberen Breitseite der Platte eingreift. Mit dieser Maßnahme wird die Platte innerhalb der Tasche rastgesichert. Es ist insbesondere von Vorteil, wenn die Platte durch Überwindung einer Rastkraft in Erstreckungsrichtung des Handgriffs aus der Tasche herausgezogen werden kann. Die Platte ist bevorzugt aus einem elastischen Material gefertigt und bildet bevorzugt zumindest eine Schneide aus. Mit dieser Schneide kann eine mit einer Fugenmasse gefüllte Fuge nachbearbeitet werden. Es ist insbesondere von Vorteil, wenn diese Schneide unter Ausbildung einer Ecke, insbesondere einer stumpfwinkligen Ecke an eine weitere Schneide angrenzt. Es ist von Vorteil, wenn die Tasche als Wanne ausgebildet ist. Die Wanne kann eine Bodenwand ausbilden, an der die obere Breitseite der Platte anliegen kann. Die obere Breitseite bildet etwa in ihrer Mitte den Rastvorsprung aus. Der Rastvorsprung kann die Rastöffnung, die bevorzugt von der Bodenwand der Tasche ausgebildet wird, derart ausfüllen, dass ein Rand des Rastvorsprungs am Rand der Rastöffnung anliegt. Es kann vorgesehen sein, dass an die Bodenwand Seitenwände angrenzen, an denen Ränder der Platte anliegen. Bevorzugt werden diese an den Seitenwänden anliegenden Rändern der Platte ebenfalls von Schneiden ausgebildet. Die Rastöffnung kann einen kreisförmigen, polygonalen, ovalen oder anderen Grundriss aufweisen. Der am Rand der Rastöffnung anliegende Rastvorsprung kann kreisförmig oder entsprechenden Grundriss der Rastöffnung verlaufen. Er kann als ringförmige Rippe ausgebildet sein, die eine Außenwand aufweist, die am Rand der Rastöffnung anliegt, und die eine Innenwand aufweisen kann, die eine muldenförmige Vertiefung umgrenzt. Der Bodenwand der Tasche kann ein Steg gegenüberliegen. Der Steg kann sich in Art einer Zunge frei über die Wanne erstrecken. Der Steg besteht bevorzugt aus einem elastischen Werkstoff, sodass er elastisch ausbiegbar ist. Der Steg kann an einer unteren Breitseite der Platte anliegen. Der Steg kann somit eine Rastkraft auf die Platte ausüben, deren obere Breitseite den Rastvorsprung aufweist. Beim Herausverlagern des Rastvorsprungs aus der Rastöffnung kann sich der Steg elastisch vom Boden der Wanne entfernen. Der Steg besitzt seitliche Ränder, die von den Wänden der Wanne beabstandet sind. Die Wände der Wanne können schräg verlaufen, sodass an den Wänden Schrägflächen der Platte anliegen können. Ein freies Ende des Steges kann eine Rundung aufweisen. Der Radius der Rundung kann im Wesentlichen dem Radius der Rastöffnung entsprechen. Es kann vorgesehen sein, dass ein vom freien Ende des Stegs ausgebildeter Halbkreisbogen zumindest nahezu deckungsgleich rückwärtig der kreisförmigen Rastöffnung liegt. Der Kopf kann eine Breite haben, die größer ist, als die maximale Breite des Handgriffs. Die Länge des Handgriffs ist bevorzugt größer als die Breite des Kopfes. Die Länge des Handgriffs kann auch größer sein, als die Länge des Kopfes. Bevorzugt grenzt der Kopf unter Ausbildung eines taillierten Halses an den Handgriff an. Der Handgriff kann hohl sein. Er kann aber auch massiv sein. Bevorzugt kann die Platte in verschiedenen Drehstellungen in die Tasche eingesteckt werden. In den verschiedenen Drehstellungen ragen voneinander verschiedene Schneiden aus der Tasche. Diese Arbeits-Schneiden liegen vor der Öffnung der Tasche. Sie sind einem aus der Tasche herausragenden Abschnitt der elastischen Platte zugeordnet, sodass sich dieser aus der Tasche herausragende Abschnitt der Platte elastisch verformen kann. An diese Arbeits-Schneide können seitliche Schneiden angrenzen, die in einem Winkel zur Arbeits-Schneide verlaufen. Es kann sich um einen stumpfen Winkel handeln. Es ist ferner bevorzugt, dass in einer ersten Drehstellung der Platte eine erste Schneide vor der Öffnung der Tasche liegt. Eine weitere erste Schneide, die nach einem Umwenden der Platte um 180 Grad vor der Öffnung der Tasche liegen kann, liegt in der ersten Drehstellung der Platte im Bereich eines Taschenendes der Tasche. Diese Schneide liegt, bezogen auf den Rastvorsprung, der anderen Schneide gegenüber. Diese beiden ersten Schneiden können parallel zueinander verlaufende Schneidkanten aufweisen. An die jeweiligen ersten Schneiden können zweite Schneiden angrenzen, die stumpfwinklig an die erste Schneide angrenzen. Die beiden zweiten Schneiden können gleich lang sein. Es können weitere zweite Schneiden vorgesehen sein, die an die andere erste Schneide angrenzen. Die jeweiligen Winkel, an denen die zweiten Schneiden an die ersten Schneiden angrenzen, können je nach Seite der Platte verschieden sein. Bevorzugt weist die Platte eine Klappsymmetrie auf, wobei die Symmetrieachse durch die jeweiligen Mitten der ersten Schneiden und durch die Mitte des Rastvorsprungs verlaufen kann. Es können ferner dritte Schneiden vorgesehen sein, die parallel zueinander verlaufende Schneidkanten aufweisen, die wiederum rechtwinklig zu den Schneidkanten der ersten Schneiden verlaufen können. Bevorzugt grenzen an alle Schneiden Schrägflächen an. Die Wanne weist Seitenwände auf, an denen die Schrägflächen angrenzen können. Ein an die Öffnung der Tasche angrenzender Bereich der Bodenwand kann eine Rundung aufweisen. Die Rundung kann koaxial zur Rundung der Rastöffnung oder zur Rundung des Steges verlaufen. Die Seitenwände der Wanne sind gegenüber dieser Rundung des Taschenbodens in Richtung auf den Handgriff rückversetzt.

### Kurze Beschreibung der Zeichnungen

Ein Ausführungsbeispiel der Erfindung wird nachfolgend anhand beigefügter Zeichnungen erläutert. Es zeigen:
- Fig. 1: eine Draufsicht auf einen Fugenglätter,
- Fig. 2: den Schnitt gemäß der Linie II-II in Figur 1,
- Fig. 3: eine Unteransicht des Fugenglätters,
- Fig. 4: den Schnitt gemäß der Linie IV-IV in Figur 1,
- Fig. 5: eine Draufsicht auf die Platte 20,
- Fig. 6: den Fugenglätter in einer Darstellung gemäß Figur 1 ohne in die Tasche 4 eingesetzte Platte 20,
- Fig. 7: einen Schnitt gemäß der Linie VII-VII,
- Fig. 8: perspektivisch den Fugenglätter mit eingesetzter Platte 20,
- Fig. 9: perspektivisch den Fugenglätter ohne eingesetzte Platte 20,
- Fig. 10: perspektivisch die Platte 20 und
- Fig. 11: eine geschnittene Perspektive.

### Beschreibung der Ausführungsformen

Der in den Zeichnungen dargestellte Fugenglätter besteht aus zwei Teilen, nämlich einem Halter und einem Schneidwerkzeug.

Das Schneidwerkzeug besteht aus einer Platte 20 aus einem elastischen Material. Die in den Figuren 5 und 10 dargestellte Platte 20 besitzt erste Schneidkanten, die von ersten Schneiden 22, 23 ausgebildet sind. Die ersten Schneiden 22, 23 liegen sich, bezogen auf die Erstreckung einer Symmetrieachse 14, gegenüber. Die Symmetrieachse 14 verläuft rechtwinklig durch die jeweiligen Mitten der ersten Schneiden 22, 23. Es sind zweite Schneiden 24, 26 vorgesehen, die jeweils unter Ausbildung eines stumpfen Winkels an die ersten Schneiden 22, 23 angrenzen. Der Winkel, mit dem die zweiten Schneiden 24 an die erste Schneide 22 angrenzt, ist kleiner, als der Winkel, mit dem die zweiten Schneiden 26 an die erste Schneide 23 angrenzt. Die Winkel können aber auch gleich groß sein.

Es sind dritte Schneiden 25 vorgesehen, die jeweils an zweite Schneiden 24, 26 angrenzen, und die parallel zueinander verlaufen. Die dritten Schneiden 25 verlaufen parallel zur Symmetrieachse 14.

Die Platte 20 besitzt eine untere Breitseite 28, die eine größere Flächenerstreckung aufweist, als eine der unteren Breitseite 28 gegenüberliegende obere Breitseite 27. Während die untere Breitseite 28 beim Ausführungsbeispiel vollkommen eben ist, ist die obere Breitseite 28 bis auf eine ringförmige Erhöhung eben. Die ringförmige Erhöhung bildet einen Rastvorsprung 21 aus. Der Mittelpunkt 16 des ringförmigen Rastvorsprungs 21, der beim Ausführungsbeispiel von einer Rippe ausgebildet ist, liegt auf der oben beschriebenen Symmetrieachse 14 und einer weiteren Achse oder Mittellinie 15, die durch die Mitten der dritten Schneiden 25 verläuft.

Sämtliche Schneiden 22, 23, 24, 25, 26 gehen in Schrägflächen 22', 23', 24', 25', 26' über, wobei die Schrägflächen unter Ausbildung eines stumpfen Winkels in die obere Breitseite 27 und unter Ausbildung eines spitzen Winkels und der jeweiligen Schneidkante in die untere Breitseite 28 übergehen.

Der Halter besitzt einen Handgriff 1, an den sich unter Ausbildung eines taillierten Halses 3 ein Kopf 2 anschließt. Der Handgriff 1 hat eine Länge und einen Querschnitt, sodass er bequem von der Hand eines Benutzers umgriffen werden kann. Der Kopf 2 besitzt eine Kopffläche, an der sich der Daumen der Hand des Benutzers abstützen kann. Die Kopffläche kann eine Öffnung 10 aufweisen, durch die ein Abschnitt der oberen Breitseite 27 der Platte 20 zugänglich ist, wenn die Platte 20 in einer vom Kopf 2 ausgebildeten Tasche 4 steckt. Ein Abschnitt der Platte 20 ragt über eine vom Handgriff 1 wegweisende Öffnung 5 der Tasche 4. Dieser Abschnitt der Platte 20 bildet die ersten und zweiten Schneiden 22, 23, 24, 26 aus, mit denen Fugenmasse geglättet beziehungsweise geschnitten werden kann. Dabei kann sich der Daumen der Hand des Benutzers durch die Öffnung 5 hindurch an der Platte 20 abstützen.

Die Tasche 4 wird von einer Wanne 8 ausgebildet. Die Wanne 8 besitzt einen Wannenboden 9, der die Öffnung 10 ausbildet. Bei der Öffnung 10 handelt es sich bevorzugt um eine Rastöffnung, in die der Rastvorsprung 21 der Platte 20 greift. Der Rand der beim Ausführungsbeispiel den Rastvorsprung 21 bildenden, auf einer Kreisbogenlinie verlaufenden Rippe liegt in der Raststellung an der Randkante der Rastöffnung 10 an.

An den Wannenboden 9 schließen sich Wände 6, 7 an, an denen die Schrägflächen 25', 24' oder 26' der Schneiden 24, 25, 26 anliegen können. Die Wände 6, 7 schließen sich stumpfwinklig dem Wannenboden 9 an. Zwei Wände 7 erstrecken sich schräg zu einer Symmetrieachse 14 des Handgriffes 1 vom Hals 3 und gehen parallel zur Symmetrieachse 14 des Handgriffs 1 verlaufende Wände 6 über, die sich bis zu einer durch die Rastöffnung 10 verlaufenden Mittellinie 15 erstrecken, wobei die Mittellinie 15 quer zur sich durch den Mittelpunkt 16 der Rastöffnung 10 erstreckenden Symmetrieachse 14 und ebenfalls durch diesen Mittelpunkt 16 verläuft.

An die Wände 6 schließt sich die Öffnung 5 an, durch die die Platte 20 in die Tasche 4 eingesteckt werden kann. Der vom Handgriff 1 wegweisende Rand der Bodenwand 9 verläuft auf einer Kreisbogenlinie, die konzentrisch zum Mittelpunkt 16 der Rastöffnung 10 verläuft.

Mit einem Abstand, der der Materialstärke der Platte 20 entspricht, wird die Bodenwand 9 von einem als Zunge geformten Steg 12 überragt, der im Bereich des Halses 3 wurzelt, und der sich frei über die Wanne 8 erstreckt. Die beiden sich gegenüberliegenden Randkanten 12' des Steges verlaufen bei nicht in der Tasche eingesteckter Platte 20 frei über die Wanne hinweg. Während die obere Breitseite 27 der Platte 20 an der Bodenwand 9 anliegt, wird die untere Breitseite 28 der Platte 20 vom Steg 12 unterstützt. Der Steg 12 kann elastisch ausweichen, sodass - durch einen Druck durch die Rastöffnung 10 auf die obere Breitseite 27 - der Rastvorsprung 21 einhergehend mit einer Verbiegung des Steges 12 aus der Rastöffnung 10 heraustreten kann.

Der Steg 12 besitzt zwei geradlinig verlaufende Ränder 12', die am freien Ende 13 des Steges 12 in eine Kreisbogenlinie übergehen. Die Kreisbogenlinie verläuft konzentrisch um den Mittelpunkt 16 und hat beim Ausführungsbeispiel einen Radius, der nur geringfügig kleiner ist, als der Radius des Randes der Rastöffnung 10, sodass der Rand des freien Endes 13 nahezu deckungsgleich entlang des Randes der Rastöffnung 10 verläuft.

Die Ränder des Handgriffs 1 verlaufen spitzwinklig und geradlinig vom freien Ende des Handgriffs 1 zum Hals 3 hin aufeinander zu. Die Ränder 12' des Steges 12 sind Verlängerungen dieser Ränder des Handgriffs 1.

Während die parallel zueinander verlaufenden Wände 6 Führungen beim Einstecken der Platte 20 in die Tasche 4 ausbilden, können die schräg dazu verlaufenden Wände 7 Zentrierflanken ausbilden. Eine rückwärtig im Bereich des Taschenendes 11 liegende erste Schneide 22, 23 kann sich an einer Stützflanke der Tasche abstützen. Die Schneide 22, 23 kann aber auch frei in eine Höhlung der Tasche 4 eingreifen, die sich beispielsweise an eine Höhlung des Handgriffs 1 anschließen kann. Auf die Platte 20 in Richtung auf den Handgriff 1 ausgeübte Druckkräfte können somit über die schräg verlaufenden Wände 7 in den Handgriff 1 abgeleitet werden.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Ein Werkzeug, das dadurch gekennzeichnet ist, dass eine Bodenwand 9 der Tasche 4 eine Rastöffnung 10 aufweist, in die ein Rastvorsprung 21 einer oberen Breitseite 27 der Platte 20 eingreift.

Ein Werkzeug, das dadurch gekennzeichnet ist, dass die Tasche 4 von einer Wanne 8 ausgebildet ist, deren Boden von der die Rastöffnung 10 ausbildenden Bodenwand 9 gebildet ist, und die Seitenwände 6, 7 aufweist, an denen weitere Schneiden 24, 25, 26 anliegen.

Ein Werkzeug, das dadurch gekennzeichnet ist, dass der die Rastöffnung 10 ausbildenden Wand 9 ein Steg 12 gegenüberliegt, an dem eine untere Breitseite 28 der Platte 20 anliegt.

Ein Werkzeug, das dadurch gekennzeichnet ist, dass der Steg 12 ein freies Ende 13 aufweist, welches als Halbkreisbogen gestaltet ist, der im Wesentlichen deckungsgleich rückwärtig der kreisförmigen Rastöffnung 10 liegt.

Ein Werkzeug, das dadurch gekennzeichnet ist, dass der Rastvorsprung 21 eine kreisförmige Rippe ist, die am Rand der Rastöffnung 10 anliegt.

Ein Werkzeug, das dadurch gekennzeichnet ist, dass der Kopf 2 unter Ausbildung eines taillierten Halses 3 in den Handgriff 1 übergeht.

Ein Werkzeug, das dadurch gekennzeichnet ist, dass der Steg 12 dem Hals 3 entspringt und frei über die Wanne 8 ragt.

Ein Werkzeug, das dadurch gekennzeichnet ist, dass die Platte 20 umwendbar in der Tasche 4 steckt, wobei in einer ersten Betriebsstellung eine Schneide 22 vor der Öffnung 5 liegt und eine dieser bezogen auf den Rastvorsprung 21 gegenüberliegende Schneide 23 in einem Taschenende 11 liegt, und in einer zweiten Betriebsstellung die in der ersten Betriebsstellung vor der Öffnung 5 liegende Schneide 22 im Taschenende 11 liegt und die in der ersten Betriebsstellung im Taschenende 11 liegende Schneide 23 vor der Öffnung 5 liegt.

Ein Werkzeug, das dadurch gekennzeichnet ist, dass die in den beiden Betriebsstellungen vor der Öffnung 5 liegenden ersten Schneiden 22, 23 parallel zueinander verlaufen.

Ein Werkzeug, das dadurch gekennzeichnet ist, dass an die in den beiden Betriebsstellungen vor der Öffnung 5 liegenden ersten Schneiden 22, 23 stumpfwinklig zweite Schneiden 24, 26 angrenzen.

Ein Werkzeug, das dadurch gekennzeichnet ist, dass zwischen den zweiten Schneiden 24, 26 dritte Schneiden 25 angeordnet sind, die im Wesentlichen rechtwinklig zu den ersten Schneiden 22, 23 verlaufen.

Ein Werkzeug, das dadurch gekennzeichnet ist, dass an die Schneiden 22, 23, 24, 25, 26 Schrägflächen 22', 23', 24', 25', 26' angrenzen.

Ein Werkzeug, das dadurch gekennzeichnet ist, dass die Schrägflächen 24', 25', 26' zumindest der zweiten Schneiden 24, 26 und der dritten Schneiden 25 an den Wänden 6, 7 anliegen.

### Liste der Bezugszeichen

| | | | |
|---|---|---|---|
| 1 | Handgriff | 25 | Schneide |
| 2 | Kopf | 25' | Schrägfläche |
| 3 | Hals | 26 | Schneide |
| 4 | Tasche | 26' | Schrägfläche |
| 5 | Öffnung | 27 | obere Breitseite |
| 6 | Wand | 28 | untere Breitseite |
| 7 | Wand | | |
| 8 | Wanne | | |
| 9 | Bodenwand | | |
| 10 | Rastöffnung | | |
| 11 | Taschenende | | |
| 12 | Steg | | |
| 12' | Rand | | |
| 13 | freies Ende des Steges | | |
| 14 | Symmetrieachse | | |
| 15 | Mittellinie | | |
| 16 | Mittelpunkt | | |
| 20 | Platte | | |
| 21 | Rastvorsprung | | |
| 22 | Schneide | | |
| 22' | Schrägfläche | | |
| 23 | Schneide | | |
| 23' | Schrägfläche | | |
| 24 | Schneide | | |
| 24' | Schrägfläche | | |

## Patentansprüche

1. Werkzeug zum Nachbearbeiten von mit einer Fugenmasse gefüllten Fugen, mit einem länglichen Handgriff (1) und einem am Handgriff (1) befestigten Kopf (2), wobei der Kopf (2) eine Tasche (4) aufweist, die auf der vom Handgriff (1) wegweisenden Seite des Kopfes (2) eine Öffnung (5) aufweist und in der eine Platte (20) steckt, die an ihrem aus der Öffnung herausragenden Ende eine erste Schneide (22, 23) aufweist, **dadurch gekennzeichnet, dass** die Platte (20) aus einem elastischen Werkstoff ist, und dass eine Bodenwand (9) der Tasche (4) eine Rastöffnung (10) aufweist, in die ein Rastvorsprung (21) einer oberen Breitseite (27) der Platte (20) eingreift.

2. Werkzeug nach Anspruch 1, **dadurch gekennzeichnet, dass** die Tasche (4) von einer Wanne (8) ausgebildet ist, deren Boden von der die Rastöffnung (10) ausbildenden Bodenwand (9) gebildet ist, und die Seitenwände (6, 7) aufweist, an denen weitere Schneiden (24, 25, 26) anliegen.

3. Werkzeug nach Anspruch 2, **dadurch gekennzeichnet, dass** der die Rastöffnung (10) ausbildenden Wand (9) ein Steg (12) gegenüberliegt, an dem eine untere Breitseite (28) der Platte (20) anliegt.

4. Werkzeug nach Anspruch 3, **dadurch gekennzeichnet, dass** der Steg (12) ein freies Ende (13) aufweist, welches als Halbkreisbogen gestaltet ist, der im Wesentlichen deckungsgleich rückwärtig der kreisförmigen Rastöffnung (10) liegt.

5. Werkzeug nach einem der vorhergehenden Ansprüche, **dadurch gekennzeichnet, dass** der Rastvorsprung (21) eine kreisförmige Rippe ist, die am Rand der Rastöffnung (10) anliegt.

6. Werkzeug nach einem der vorhergehenden Ansprüche, **dadurch gekennzeichnet, dass** der Kopf (2) unter Ausbildung eines taillierten Halses (3) in den Handgriff (1) übergeht.

7. Werkzeug nach Anspruch 6, **dadurch gekennzeichnet, dass** der Steg (12) dem Hals (3) entspringt und frei über die Wanne (8) ragt.

8. Werkzeug nach einem der vorhergehenden Ansprüche, **dadurch gekennzeichnet, dass** die Platte (20) umwendbar in der Tasche (4) steckt, wobei in einer ersten Betriebsstellung eine Schneide (22) vor der Öffnung (5) liegt und eine dieser bezogen auf den Rastvorsprung (21) gegenüberliegende Schneide (23) in einem Taschenende (11) liegt, und in einer zweiten Betriebsstellung die in der ersten Betriebsstellung vor der Öffnung (5) liegende Schneide (22) im Taschenende (11) liegt und die in der ersten Betriebsstellung im Taschenende (11) liegende Schneide (23) vor der Öffnung (5) liegt.

9. Werkzeug nach Anspruch 8, **dadurch gekennzeichnet, dass** die in den beiden Betriebsstellungen vor der Öffnung (5) liegenden ersten Schneiden (22, 23) parallel zueinander verlaufen.

10. Werkzeug nach Anspruch 8 oder 9, **dadurch gekennzeichnet, dass** an die in den beiden Betriebsstellungen vor der Öffnung (5) liegenden ersten Schneiden (22, 23) stumpfwinklig zweite Schneiden (24, 26) angrenzen.

11. Werkzeug nach Anspruch 8, 9 oder 10, **dadurch gekennzeichnet, dass** zwischen den zweiten Schneiden (24, 26) dritte Schneiden (25) angeordnet sind, die im Wesentlichen rechtwinklig zu den ersten Schneiden (22, 23) verlaufen.

12. Werkzeug nach einem der Ansprüche 8 bis 11, **dadurch gekennzeichnet, dass** an die Schneiden (22, 23, 24, 25, 26) Schrägflächen (22', 23', 24', 25', 26') angrenzen.

13. Werkzeug nach einem der Ansprüche 8 bis 12, **dadurch gekennzeichnet dass** die Schrägflächen (24', 25', 26') zumindest der zweiten Schneiden (24, 26) und der dritten Schneiden (25) an den Wänden (6, 7) anliegen.

## Claims

1. Tool for reworking joints filled with a jointing compound, having an elongate handle (1) and a head (2) attached to the handle (1), the head (2) having a pocket (4) which has an opening (5) on the side of the head (2) facing away from the handle (1) and in which a plate (20) is inserted, which has a first cutting edge (22, 23) at its end projecting out of the opening, **characterised in that** the plate (20) is made of an elastic material, and **in that** a bottom wall (9) of the pocket (4) has a latching opening (10) in which a latching projection (21) of an upper broad side (27) of the plate (20) engages.

2. Tool according to claim 1, **characterised in that** the pocket (4) is formed by a trough (8), the bottom of which is formed by the bottom wall (9) forming the latching opening (10), and has the side walls (6, 7) on which further cutting edges (24, 25, 26) rest.

3. Tool according to claim 2, **characterised in that** the wall (9) forming the latching opening (10) is opposed by a web (12) against which a lower broad side (28) of the plate (20) rests.

4. Tool according to claim 3, **characterised in that** the web (12) has a free end (13) which is designed as a semi-circular arc which lies substantially congruently at the rear of the circular latching opening (10).

5. Tool according to one of the preceding claims, **characterised in that** the latching projection (21) is a circular rib which rests against the edge of the latching opening (10).

6. Tool according to one of the preceding claims, **characterised in that** the head (2) merges into the handle (1), forming a waisted neck (3).

7. Tool according to claim 6, **characterised in that** the web (12) originates from the neck (3) and projects freely over the trough (8).

8. Tool according to one of the preceding claims, **characterised in that** the plate (20) is reversibly inserted in the pocket (4), wherein in a first operating position a cutting edge (22) lies in front of the opening (5) and a cutting edge (23) lying opposite thereto in relation to the latching projection (21) lies in a pocket end (11), and in a second operating position, the cutting edge (22) lying in front of the opening (5) in the first operating position lies in the pocket end (11) and the cutting edge (23) lying in the pocket end (11) in the first operating position lies in front of the opening (5).

9. Tool according to claim 8, **characterised in that** the first cutting edges (22, 23) located in front of the opening (5) in the two operating positions run parallel to one another.

10. Tool according to claim 8 or 9, **characterised in that** second cutting edges (24, 26) adjoin the first cutting edges (22, 23) located in front of the opening (5) in the two operating positions at an obtuse angle.

11. Tool according to claim 8, 9 or 10, **characterised in that** third cutting edges (25) are arranged between the second cutting edges (24, 26) and extend substantially at right angles to the first cutting edges (22, 23).

12. Tool according to one of claims 8 to 11, **characterised in that** the cutting edges (22, 23, 24, 25, 26) are adjoined by inclined surfaces (22', 23', 24', 25', 26').

13. Tool according to one of claims 8 to 12, **characterised in that** the inclined surfaces (24', 25', 26') of at least the second cutting edges (24, 26) and the third cutting edges (25) rest against the walls (6, 7).

## Revendications

1. Outil, destiné à la finition de joints remplis d'une masse de jointement, pourvu d'un manche (1) allongé et d'une tête (2) fixée sur le manche (1), la tête (2) comportant une poche (4), qui sur la face de la tête (2) dirigée en éloignement du manche (1) comporte un orifice (5) et dans lequel est enfichée une plaque (20), qui sur son extrémité saillant hors de l'orifice comporte un premier tranchant (22, 23), **caractérisé en ce que** la plaque (20) est en une matière élastique, et **en ce qu'**une paroi de fond (9) de la poche (4) comporte un orifice d'enclenchement (10), dans lequel s'engage une saillie d'enclenchement (21) d'un côté largeur (27) supérieur de la plaque (20).

2. Outil selon la revendication 1, **caractérisé en ce que** la poche (4) est conçue par une cuve (8) dont le fond est constitué par la paroi de fond (9) constituant l'orifice d'enclenchement (10) et qui comporte des parois latérales (6, 7) à laquelle sont adjacents des tranchants (24, 25, 26) supplémentaires.

3. Outil selon la revendication 2, **caractérisé en ce qu'**au vis-à-vis de la paroi (9) constituant l'orifice d'enclenchement (10) est placée une barrette (12) à laquelle est adjacente un côté largeur (28) inférieur de la plaque (20).

4. Outil selon la revendication 3, **caractérisé en ce que** la barrette (12) comporte une extrémité (13) libre, laquelle est conçue sous la forme d'un arc semi-circulaire, qui se situe sensiblement en coïncidence sur la face arrière de l'orifice d'enclenchement (10) de forme circulaire.

5. Outil selon l'une quelconque des revendications précédentes, **caractérisé en ce que** la saillie d'enclenchement (21) est une nervure de forme circulaire, qui est adjacente au bord de l'orifice d'enclenchement (10).

6. Outil selon l'une quelconque des revendications précédentes, **caractérisé en ce que** la tête (2) passe dans le manche (1) en formant un col (3) taillé.

7. Outil selon la revendication 6, **caractérisé en ce que** la barrette (12) jaillit (3) hors du col et saillit librement au-dessus de la cuve (8).

8. Outil selon l'une quelconque des revendications précédentes, **caractérisé en ce que** la plaque (20) est insérée de manière inversable dans la poche (4), dans une première position de service, un tranchant (22) se situant à l'avant de l'orifice (5) et un tranchant (23) placé au vis-à-vis de celui-ci en rapport à la saillie d'enclenchement (21) se situant dans une extrémité (11) de la poche et dans une deuxième position de service, le tranchant (22) qui se situe à l'avant de l'orifice (5) dans la première position de service se situant dans l'extrémité (11) de poche et le tranchant (23) qui se situe dans l'extrémité (11) de poche dans la première position de service se situant à l'avant de l'orifice (5).

9. Outil selon la revendication 8, **caractérisé en ce que** les premiers tranchants (22, 23) qui se situent à l'avant de l'orifice (5) dans les deux positions de service s'écoulent à la parallèle l'un de l'autre.

10. Outil selon la revendication 8 ou 9, **caractérisé en ce qu'**aux premiers tranchants (22, 23) qui se situent à l'avant de l'orifice (5) dans les deux positions de service, des deuxièmes tranchants (24, 26) sont adjacents de forme tronconique.

11. Outil selon la revendication 8, 9 ou 10, **caractérisé en ce qu'**entre les deuxièmes tranchants (24, 26) sont placés des troisièmes tranchants (25), qui s'écoulent sensiblement à angle droit des premiers tranchants (22, 23) .

12. Outil selon l'une quelconque des revendications 8 à 11, **caractérisé en ce qu'**aux premiers tranchants (22, 23, 24, 25, 26) sont adjacentes des surfaces inclinées (22', 23', 24', 25', 26').

13. Outil selon l'une quelconque des revendications 8 à 12, **caractérisé en ce que** les surfaces inclinées (24', 25', 26') d'au moins les deuxièmes tranchants (24, 26) et les troisièmes tranchants (25) sont adjacentes aux parois (6, 7).
